# DEMANDE DE BREVET EUROPEEN

(11) **EP 1 873 079 A1**
(43) Date de publication de la demande: **02.01.2008**
(21) Numéro de dépôt: 07111466.4
(22) Date de dépôt: 29.06.2007
(51) Int. Cl.: B65D 65/40, B65D 71/00, B65D 57/00

(54) **Coiffe pour palette**

(30) Priorité: 30.06.2006 FR 0652735
(71) Demandeur: DS Smith Kaysersberg, 68320 Kunheim (FR)
(72) Inventeur: Schmidt-Morgenroth, Edouard, 68910 Labaroche (FR)
(74) Mandataire: David, Daniel

(57) **Abrégé**

La présente invention porte sur une coiffe (1) pour palette (10) caractérisée par le fait qu'elle comprend une plaque (3) rigide en matière plastique, de grammage compris entre 1000 g/m² et 2500 g/m² revêtue sur une face, au moins en périphérie, d'une couche de matière déformable (5) en compression.

Une telle coiffe est utile pour maintenir en place le chargement de bouteilles d'une palette avant qu'elle soit enveloppée dans un film plastique.

## Description

La présente invention se rapporte au domaine du transport d'objets tels que des flacons ou des bouteilles sur des palettes.

Pour permettre le transport de bouteilles de boisson notamment ou de tout contenant en verre, en grande quantité, un moyen connu consiste à disposer celles-ci sur des palettes en plusieurs niveaux et à immobiliser le tout au moyen d'une enveloppe telle qu'une pellicule en matière plastique thermoretractable.

Dans les installations industrielles, on doit déplacer les palettes entre la station de chargement et la machine d'emballage, distantes l'une de l'autre de plusieurs mètres. Pour assurer l'équilibre de cet ensemble instable pendant le convoyage, on place actuellement une coiffe en carton avec des bords repliables sur l'ensemble des bouteilles de l'étage supérieur pour les contenir.

Le présent déposant a cherché à améliorer ce moyen de calage dont la durée de vie est faible.

Conformément à l'invention, la coiffe pour palette comprend une plaque de matière thermoplastique de grammage lourd, compris entre 1000 g/m² et 2500 g/m², revêtue en partie sur une face d'une couche de matériau souple déformable en compression.

De préférence la plaque est de type alvéolaire, ou à bulle , nid d'abeille ou pleine . Il s'agit d'une plaque comprenant deux feuilles extérieures reliées par des entretoises parallèles entre elles et ménageant des alvéoles. Ce produit est connu en soi et utilisé dans le domaine de l'emballage comme substitut du carton ondulé. Les plaques sont obtenues par extrusion d'une matière thermoplastique dans une filière plate convenablement conformée suivie d'un passage entre des plateaux de calibrage pour en figer la forme , ou par calandrage .

Le grammage de la plaque doit être suffisant pour lui permettre d'assurer son rôle de retenue des bouteilles à l'étage supérieur, en équilibre instable pendant le déplacement de la palette jusqu'à la machine d'enveloppage.

Le matériau doit être souple et déformable en compression afin de permettre la formation d'une empreinte lorsque la plaque est posée sur les bouteilles et repose directement sur les sommets des goulots. Il n'est pas nécessaire que la plaque soit revêtue entièrement d'une telle couche. Il suffit que cette couche en recouvre la périphérie de telle façon que lorsqu'elle est mise en place sur le chargement, l'ensemble des bouteilles le long de la périphérie soit maintenu latéralement par les empreintes que forment les goulots dans la matière souple sous la pression exercée par la plaque sous son propre poids.

Tout matériau constituant la couche souple et présentant une telle propriété convient. De préférence il s'agit d'une mousse non rigide, plus particulièrement à alvéoles fermés, ou bien d'une plaque à bulles ou encore d'une plaque souple.

Dans le brevet FR 2690141 le présent déposant avait décrit une plaque intercalaire antiglissante composée d'une plaque rigide et d'une plaque alvéolaire souple de faible grammage. Une telle plaque convient bien pour maintenir en place des bouteilles qui sont posées dessus en raison du poids de ces dernières, cependant elle ne convient pas à priori comme coiffe, en raison de sa légèreté.

On décrit ci-après un mode de réalisation non limitatif de l'invention, en référence aux dessins annexés sur lesquels
La figure 1 représente une coiffe conforme à l'invention,
La figure 2 montre la mise en place d'une coiffe sur le chargement d'une palette.

La coiffe 1 représentée sur la figure 1 comprend une plaque rigide 3 sur laquelle on a fixé une couche en matériau souple 5. Les dimensions de la coiffe sont adaptées à son emploi sur une palette de chargement de bouteilles ou autres flacons en équilibre peu stable. Les palettes sont couramment rectangulaires de dimensions 1200 mm sur 1000 mm ou 800 mm sur 1200 mm. La coiffe a donc pour cette application de préférence les mêmes dimensions.

La plaque rigide 3 en matériau thermoplastique peut être pleine mais elle est de préférence à structure alvéolaire qui lui confère une bonne rigidité par rapport à son poids. Ce dernier est choisi de façon à ce que la plaque exerce une pression suffisante lorsque la coiffe est en place.

Le grammage de la plaque 3 est compris entre 1000 et 2500 g/m² et son épaisseur est comprise entre 1.5 et 20 mm.

Sur une face de la plaque on a fixé par collage ou tout autre moyen une couche de matériau souple 5 qui se déforme aisément lorsqu'on appuie dessus.

Il s'agit par exemple d'une mousse souple de faible grammage, dont la souplesse et l'épaisseur sont choisies de manière à être suffisantes pour qu'il se forme une empreinte de l'objet qui est appliqué dessus. De préférence les alvéoles de la mousse sont fermées.

Un autre matériau convenable est constitué d'une feuille à bulles en matière plastique telle que celle vendue sous la marque Bubble Guard ®, utilisée dans le domaine de l'emballage pour former une couche de protection des objets fragiles pendant leur manipulation et leur transport.

Un autre matériau convenable est constitué d'une plaque alvéolaire de très faible grammage en matière non rigide.

Sur la figure 1 on a disposé la couche 5 uniquement à la périphérie de la plaque sur une largeur correspondant au moins à celle d'une bouteille. La largeur peut être plus importante cependant jusqu'à recouvrir l'ensemble.

Sur la figure 2, la palette 10 est vue de côté avec son chargement de bouteilles 12 sur plusieurs niveaux séparés par des intercalaires 14. On a placé sur les bouteilles du dernier étage la coiffe de l'invention. La couche souple 5 vient en appui sur les goulots des rangées de bouteilles qui se trouvent à la périphérie en bordure du chargement. En raison du poids de la coiffe les goulots forment une empreinte dans la matière souple de la couche 5 de la coiffe. Le poids de la coiffe est par exemple compris entre 1000 et 2500 g/m². Les bouteilles sont ainsi maintenues en place même si des efforts latéraux sont appliqués sur ces bouteilles qui auraient tendance à les faire basculer. Ces bouteilles de bord forment barrière pour les bouteilles situées plus à l'intérieur du chargement au même niveau. La stabilité de l'ensemble s'en trouve ainsi accrue. On peut convoyer la palette avec son chargement en sécurité vers la machine à emballer.

Lorsque les bouteilles sont arrivées à leur destination (embouteilleur , brasseur...) on peut ramener la palette avec les intercalaires et la coiffe à l'usine de chargement pour un nouveau cycle. En raison du matériau plastique, on peut aisément nettoyer les plaques si cela est nécessaire.

## Revendications

1. Coiffe (1) pour palette de transport d'objets, **caractérisée par le fait qu'**elle consiste en une plaque (3) rigide en matière plastique, de grammage compris entre 1000 g/m² et 2500 g/m² revêtue au moins en périphérie d'une couche de matière déformable (5) en compression, lorsque la coiffe repose directement sur les objets.

2. Coiffe selon la revendication 1 dont la plaque (3) est de type alvéolaire.

3. Coiffe selon la revendication 1 ou 2 dont la couche (5) de matière déformable est une mousse,

4. Coiffe selon la revendication 1 ou 2 dont la couche (5) de matière déformable est de type plaque à bulles.

5. Coiffe selon la revendication 1 ou 2 dont la couche (5) de matière déformable est de type plaque souple.

6. Procédé pour emballer un chargement de bouteilles sur une palette dans une enveloppe souple selon lequel on dépose sur le sommet des bouteilles de l'étage supérieur du chargement une coiffe (1) selon l'une des revendications précédentes, la face souple (5) sur le sommet des bouteilles, on convoie l'ensemble jusqu'à la machine d'emballage et on emballe la palette.
